# EUROPÄISCHE PATENTSCHRIFT

(11) **EP 0 885 372 B1**
(45) Veröffentlichungstag und Bekanntmachung des Hinweises auf die Patenterteilung: **08.11.2000**
(21) Anmeldenummer: 94908201.0
(22) Anmeldetag: 18.08.1993
(51) Int. Cl.: F42D 1/24

(54) **VERFAHREN ZUM TEUFEN UND ABDICHTEN EINER SPRENGBOHRUNG**
PROCESS FOR SINKING AND SEALING A BLAST HOLE
PROCEDE DE CREUSAGE ET D'ETANCHEMENT D'UN TR0U DE MINES

(30) Priorität: 21.08.1992 DE 4227724
(43) Veröffentlichungstag der Anmeldung: 23.12.1998
(73) Patentinhaber: German Water and Energy GmbH, 31215 Peine (DE)
(72) Erfinder: MIELENZ, Peter, 31226 Peine (DE)
(74) Vertreter: Köckeritz, Günter
(86) Internationale Anmeldenummer: DE9300743
(87) Internationale Veröffentlichungsnummer: WO9404885

(56) Entgegenhaltungen:
- EP-A- 0 403 025
- FR-A- 884 628
- FR-A- 1 154 328
- FR-A- 1 277 035
- US-A- 4 463 808
- US-A- 4 548 266
- US-A- 4 662 451
- DATABASE WPI Week 8813, Derwent Publications Ltd., London, GB; AN 8808945 & NL,A,8 602 057 (CKS NEDERLAND BV) 1. März 1988
- DATABASE WPI Week 8215, Derwent Publications Ltd., London, GB; AN 8230468 & SU,A,834 331 (IGNATOV S. M.) 10. Juni 1981
- DATABASE WPI Week 8051, Derwent Publications Ltd., London, GB; AN 8090991 & JP,A,55 140 745 (TIASEI CONSTRUCTION) 5. November 1980
- DATABASE WPI Week 9147, Derwent Publications Ltd., London, GB; AN 91344946 & SU,A,1 633 092 (TURK OIL IND RES DE) 7. März 1991
- DATABASE WPI Week 8841, Derwent Publications Ltd., London, GB; AN 88291344 & SU,A,1 384 793 (SHEVELEN G. A.) 30. März 1988

## Beschreibung

Die Erfindung betrifft ein Verfahren zum Teufen und Abdichten einer Sprengbohrung für die seismische Erkundung einer Bodenformation, bei dem die Sprengbohrung im direkten Spülbohrverfahren niedergebracht und mit einem dichtenden Material verfüllt wird.

Zur seismischen Erkundung geologischer Gegebenheiten werden u.a. durch Sprengungen elastische Wellen im Boden erzeugt, deren Form und Ausbreitung beobachtet und aufgezeichnet wird. Die Sprengladungen werden üblicherweise in einem Bohrloch gezündet, dessen Tiefe 10 - 50 m betragen kann. Aus Gründen der Arbeitssicherheit und zum Schutz von Grundwasservorkommen sind Sprengbohrungen nach dem Einbau der Sprengladung so zu verfüllen, daß eine Sicherung der Sprengladung gegen Diebstahl, eine Sicherung der Geländeoberfläche gegen Setzungen und eine hydraulische Abdichtung durch das Verfüllmaterial gegeben ist, letzteres um vertikale Wasserströmungen und somit ein Zusammenfließen von Wässern unterschiedlicher Güte zu vermeiden.

Es ist bekannt, Sprengbohrungen im direkten Spülbohrverfahren niederzubringen. Hierbei werden zur Stabilisierung des Bohrlochs und zum Austragen des Bohrguts Bohrspülungen mit polymeren Zusätzen verwendet. Dennoch kann es je nach Standfestigkeit der erbohrten Schichten durch Nachfall und Abwaschungen zu Bohrlochaufweitungen von bis zu 70 %, bezogen auf den Durchmesser des Bohrmeißels, kommen. Nach dem Abteufen der Bohrung wird durch das noch im Bohrloch befindliche Bohrgestänge eine Sprengpatrone auf der Bohrlochsohle plaziert und anschließend nach dem Ziehen des Gestänges das Bohrloch verfüllt. Um beim Verfüllen die erforderliche Abdichtung zu erzielen, ist es bekannt, mit Bentonit gefüllte Papphülsen in die Bohrung einzubringen. Die Benonitstangen sollen bis auf den vorhandenen Bohrlochdurchmesser aufquellen und die Bohrung mechanisch und hydraulisch wirksam dichten. Bei Bohrlochaufweitungen ist diese Wirkung jedoch häufig nicht gewährleistet. Weiterhin ist es bekannt, Quellton in granulierter Form als Verfüllungsmaterial zu verwenden. Das Einfüllen dieses Materials ist allerdings schwierig, da es im Bohrloch zu Brückenbildungen kommen kann. Untere Bohrlochbereiche werden daher nicht mit ausreichender Sicherheit erfaßt. Das Verfahren ist außerdem teuer, da größere Tonmengen verfüllt werden müssen, als es aufgrund der Quellfähigkeit des Tones erforderlich wäre. Es ist weiterhin bekannt, das erbohrte Bohrgut wieder in das Bohrloch hineinzugeben. Die erforderliche Abdichtung läßt sich hierbei aber nicht erreichen.

Die FR-A-0884628 offenbart das Verdämmen und Verfüllen eines Bohrloches. Dabei wird das Problem der eingesetzten Bohrspülungen sowie des Abdichtens nicht erwähnt.

Die EP-A-0403025 offenbart ein Verfahren zum Abteufen und Abdichten einer Sprengbohrung für die seismische Erkundung von Bodenformationen, bei dem die Sprengbohrung in direktem Spülbohrverfahren niedergebracht und mit einem dichtenden Material verfüllt wird. Als dichtendes Material ist ein hydraulischer Zement offenbart, und für die Bohrspülung wird Öl, Wasser oder Schaum verwendet. Nachteil an diesem Verfahren ist die Verwendung zweier unterschiedlicher Materialien zum Abdichten beziehungsweise zum Spülen, so dass dieses Verfahren kompliziert und sehr kostenintensiv ist. Darüberhinaus wird das Problem der Abdichtung einer Sprengbohrung nicht erwähnt.

Daher ist es Aufgabe der Erfindung, ein Verfahren, wie es beispielsweise in der EP-A-0403025 angegeben ist, so zu verändern, dass das ganze Verfahren, das heißt, vom Bohren der Sprengbohrung bis zum Abdichten der Sprengbohrung nach Einsetzen der Sprengladung kostengünstiger und einfacher ist.

Erfindungsgemäß wird diese Aufgabe dadurch gelöst, dass als Bohrspülung eine langsam hydraulisch erhärtende Suspension aus Wasser und einer feinkörnigen Mischung aus Tonmineralien und hydraulischem Bindemittel verwendet wird und dass die Sprengbohrung nach ihrer Fertigstellung und dem Einsetzen der Sprengladung mit der Suspension verfüllt wird und anschließend die Suspension in der Sprengbohrung zu einem dichten und festen Stopfen abbindet.

Das erfindungsgemäße Verfahren zeichnet sich durch eine Reihe von Vorteilen aus, die das Herstellen von Sprengbohrungen wesentlich vereinfachen und verbilligen. So wird durch die Verwendung einer als Bohrspülung und Verfüllmaterial geeigneten Suspension der Materialbedarf erheblich reduziert und der Arbeitsaufwand, vor allem für das Verfüllen der Sprengbohrungen, wesentlich vermindert. Das Herstellen der Suspension ist dem Herstellen geeigneter Bohrspülungen vergleichbar und erfordert daher keinen zusätzlichen Aufwand. Auf den Einsatz teurer Spülungen und Chemikalien kann verzichtet werden. Beim Bohrvorgang sorgt die Suspension für eine Stützung des Bohrlochs und durch das Eindringen der Suspension in die dem Bohrloch benachbarte Grenzschicht des Bodens bildet sich ein Filterkuchen aus, der das Abfließen von Suspensionsmasse aus dem Bohrloch verhindert. Nach dem Laden der Sprengbohrung und dem Ziehen des Bohrgestänges füllt die Suspension das Bohrloch vollständig aus, so daß durch das Erhärten der Suspension, vorzugsweise in einem Zeitraum von 48 Stunden, ein fester, dichter Körper gebildet wird, der das Bohrloch sicher verschließt und die durchbohrten Bodenschichten in der erforderlichen Weise gegeneinander abdichtet. Der seither erforderliche Arbeitsaufwand für das Verfüllen des Bohrlochs entfällt. Lediglich das Verdrängungsvolumen des Bohrgestänges ist durch Nachfüllen von Suspension auszugleichen. Aufgrund ihrer Fließfähigkeit füllt die Suspension das Bohrloch vollständig aus und vermeidet dadurch Nachteile unvollständiger Verfüllung, wie sie sich bei den bekannten Verfahren ergeben können.

Erfindungsgemäß wird die Suspension so eingestellt, daß die Druckfestigkeit des Stopfens nach dem Abbinden 0,4 - 0,8 N/mm² erreicht. Der Durchlässigkeitsbeiwert der erhärteten Suspension sollte erfindungsgemäß wenigstens 10⁻⁸ m/s betragen.

Die Dichte der Suspension sollte vorzugsweise ca. 1,2 kg/l betragen, um ein günstiges Spülverhalten beim Abteufen der Bohrung zu erhalten. Erfindungsgemäß kann weiterhin vorgesehen sein, daß die Suspension als Tonmineral aktivierten Bentonit enthält. Durch die Eigenschaften des Bentonit läßt sich mit vergleichsweise geringem Materialaufwand eine ausreichende Stabilität und Dichtigkeit des Stopfens erreichen.

Das Dispergieren der Mischung aus Tonmineralien und Bindemittel in Wasser zur Herstellung der Suspension kann nach einem weiteren Vorschlag der Erfindung mit Hilfe der Spülungspumpe der Bohranlage erfolgen. Zusätzliche Geräte oder Einrichtungen sind daher nicht erforderlich. Erfindungsgemäß kann auch vorgesehen sein, daß die Sprengladung im Bohrloch mit einer Schüttung aus Kies oder Bohrgut abgedeckt wird. Hierdurch wird vor allem bei flachen Sprengbohrungen eine zusätzliche Sicherung der Sprengladung erreicht.

Das erfindungsgemäße Verfahren wird nachfolgend anhand eines Beispiels näher erläutert.

Zur Herstellung einer Sprengbohrung mit einer Teufe von 12 m und einem Bohrungsdurchmesser von 75 mm werden in eine Wasservorlage von 400 l 100 kg einer feinkörnigen Mischung aus aktiviertem Bentonit und hydraulischem Bindemittel, vorzugsweise Zement, eingefüllt und 6 Minuten lang mit Hilfe der Kolbenpumpe der Bohranlage dispergiert. Es entsteht eine stabile Suspension mit einer Dichte von 1,2 kg/l, die als Bohrspülung beim Abteufen der Bohrung eingesetzt wird und neben der Stabilisierung des Bohrlochs zum Austrag des Bohrkleins dient.

Nach dem Abteufen der Bohrung wird durch das noch im Bohrloch befindliche Bohrgestänge eine Sprengpatrone auf der Bohrlochsohle plaziert. Anschließend wird das Gestänge gezogen und die Sprengpatrone durch Überschütten mit Kies oder Bohrgut gesichert. Soweit erforderlich, wird danach das Bohrloch vollständig mit Suspension verfüllt. Die Suspension bindet innerhalb von 48 Stunden ab und bildet dadurch einen dichten und festen Stopfen aus, der das Bohrloch vollständig verschließt. Als Druckfestigkeit des Stopfens wurden Werte von 0,4 - 0,8 N/mm² erreicht. Der Durchlässigkeitsbeiwert Kf lag zwischen 10⁻⁸ und 10⁻¹0 m/s. Die erhärtete Masse des Stopfens besteht dabei etwa aus 23 Gew.-% Feststoff und 77 Gew.-% Wasser.

## Patentansprüche

1. Verfahren zum Taufen und Abdichten einer Sprengbohrung für die seismische Erkundung einer Bodenformation, bei dem die Sprengbohrung im direkten Spülbohrverfahran niedergebracht und mit einem dichtenden Material verfüllt wird, dadurch gekennzeichnet, daß als Bohrspülung eine langsam hydraulisch erhärtende Suspension aus Wasser und einer feinkörnigen Mischung aus Tonmineralien und hydraulischem Bindemittel verwendet wird und daß die Sprengbohrung nach ihrer Fertigstellung und dem Einsetzen der Sprengladung mit der Suspension verfüllt wird und anschließend die Suspension in der Sprangbohrung zu einem dichten und festen Stopfen abbindet.

2. Verfahren nach Anspruch 1, dadurch gekennzeichnet, daß die Suspension so eingestellt wird, daß sie innerhalb von 48 Stunden in dem Bohrloch abbindet.

3. Verfahren nach einem der vorhergehenden Ansprüche, dadurch gekennzeichnet, daß die Druckfestigkeit des durch die Suspension gebildeten Stopfens 0,4 - 0,8 N/mm² erreicht.

4. Verfahren nach einem der vorhergehenden Ansprüche, dadurch gekennzeichnet, daß die Suspension eine Dichte von ca. 1,2 kg/l hat.

5. Verfahren nach einem der vorhergehenden Ansprüche, dadurch gekennzeichnet, daß die Suspension so eingestellt wird, daß nach dem Erhärten ein Durchlässigkeitsbeiwert Kf von 10⁻⁸ m/s erreicht wird.

6. Verfahren nach einem der vorhergehenden Ansprüche, dadurch gekennzeichnet, daß die Suspension als Tonmineral aktivierten Bentonit und als Bindemittel Zement enthält.

7. Verfahren nach einem der vorhergehenden Ansprüche, dadurch gekennzeichnet, daß das Dispergieren der Mischung aus Tonmineralien und Bindemittel im Wasser mit Hilfe einer Spülungspumpe erfolgt.

8. Verfahren nach einem der vorhergehenden Ansprüche, dadurch gekennzeichnet, daß die Sprengladung mit einer Schüttung aus Kies oder Bohrgut abgedeckt wird.

## Claims

1. Method of sinking and sealing a blast hole for the seismic prospecting of a piece of land, wherein the blast hole is sunk by the direct mud-flush drilling method and filled with a sealing material, characterised in that a slowly hydraulically hardening suspension, formed from water and a fine-grained mixture of clay minerals and hydraulic bonding agent, is used as the mud flush, and in that the blast hole is filled with the suspension once said hole has been completed and the explosive charge has been introduced, and subsequently the suspension sets in the blast hole to form a tight and firm plug.

2. Method according to claim 1, characterised in that the suspension is so adjusted that it sets in the drill hole within 48 hours.

3. Method according to one of the preceding claims, characterised in that the pressure resistance of the plug, formed by the suspension, reaches 0.4 - 0.8 N/mm².

4. Method according to one of the preceding claims, characterised in that the suspension has a density of approx. 1.2 kg/l.

5. Method according to one of the preceding claims, characterised in that the suspension is so adjusted that, after hardening, a percolation coefficient Kf of 10⁻⁸ m/s is reached.

6. Method according to one of the preceding claims, characterised in that the suspension contains activated bentonite as the clay mineral and cement as the bonding agent.

7. Method according to one of the preceding claims, characterised in that the dispersion of the mixture, comprising clay minerals and bonding agent, in the water is effected by means of a flushing pump.

8. Method according to one of the preceding claims, characterised in that the explosive charge is covered with a filling of grit or drill chips.

## Revendications

1. Procédé de creusage et d'étanchement d'un trou de mines pour l'investigation sismique d'une formation de terrain, selon lequel le trou de mines est foncé dans le procédé direct de forage à injection et est remblayé par un matériau étanche, caractérisé en ce qu'une suspension d'un durcissement hydraulique lent, composée d'eau et d'un mélange à grains fins de minéraux argileux et de liant hydraulique, est utilisée comme fluide de forage, et en ce que le trou de mines est remblayé par la suspension après son achèvement et la mise en place de la charge explosive, puis la suspension fait prise dans le trou de mines en un bouchon étanche et résistant.

2. Procédé suivant la revendication 1, caractérisé en ce que la suspension est réglée de sorte qu'elle fait prise dans le trou de sonde en 48 heures.

3. Procédé suivant l'une des revendications précédentes, caractérisé en ce que la résistance à la pression du bouchon formé par la suspension est de 0,4 à 0,8 N/mm².

4. Procédé suivant l'une des revendications précédentes, caractérisé en ce que la suspension a une masse volumique d'environ 1,2 kg/l.

5. Procédé suivant l'une des revendications précédentes, caractérisé en ce que la suspension est réglée de sorte qu'un coefficient de perméabilité Kf de 10⁻⁸ m/s soit obtenu après le durcissement.

6. Procédé suivant l'une des revendications précédentes, caractérisé en ce que la suspension comporte de la bentonite activée comme minéral argileux et du ciment comme liant.

7. Procédé suivant l'une des revendications précédentes, caractérisé en ce que la dispersion du mélange de minéraux argileux et de liant dans l'eau est assurée à l'aide d'une pompe à boue.

8. Procédé suivant l'une des revendications précédentes, caractérisé en ce que la charge explosive est recouverte d'un remblai de gravier ou de produit de forage.
